# EUROPÄISCHE PATENTSCHRIFT

(11) **EP 4 375 468 B1**
(45) Veröffentlichungstag und Bekanntmachung des Hinweises auf die Patenterteilung: **10.09.2025**
(21) Anmeldenummer: 23201536.2
(22) Anmeldetag: 04.10.2023
(51) Int. Cl.: E05F 5/12

(54) **VORRICHTUNG ZUR SCHLIESSFOLGEREGELUNG FÜR EINE ZWEIFLÜGELIGE TÜR, TÜRSCHLIESSSYSTEM UND ZWEIFLÜGELIGE TÜR**
CLOSING SEQUENCE CONTROL DEVICE FOR A DOUBLE-LEAFED DOOR, DOOR CLOSING SYSTEM AND DOUBLE-LEAFED DOOR
DISPOSITIF DE RÉGULATION DE SÉQUENCE DE FERMETURE POUR UNE PORTE À DEUX BATTANTS, SYSTÈME DE FERMETURE DE PORTE ET PORTE À DEUX BATTANTS

(30) Priorität: 24.11.2022 DE 102022212584
(43) Veröffentlichungstag der Anmeldung: 29.05.2024
(73) Patentinhaber: GEZE GmbH, 71229 Leonberg (DE)
(72) Erfinder: Schunn, Stephan, 71120 Grafenau (DE)
(74) Vertreter: Witte, Weller & Partner Patentanwälte mbB

(56) Entgegenhaltungen:
- EP-A2- 1 333 142
- EP-A2- 1 801 337
- EP-A2- 2 208 846

## Beschreibung

Die Erfindung betrifft eine Vorrichtung zur Schließfolgeregelung für eine zweiflügelige Tür, ein Türschließsystem sowie eine zweiflügelige Tür mit einem Standflügel und einem Gangflügel.

Zweiflügelige Türen weisen üblicherweise einen Standflügel und einen Gangflügel auf, welche in der Regel mit einem Falz versehen sind. Um sicherzustellen, dass sich die beiden Flügel aufgrund des Falzes nicht verkeilen, bedarf es für derartige Türen einer Schließfolgeregelung, damit der Standflügel stets vor dem Gangflügel schließt. Dies geschieht üblicherweise mittels einer Sperre, die den Gangflügel in einer bestimmten Position offenhält, welche es ermöglicht, dass der Standflügel gesichert vor dem Gangflügel schließen kann, und einem Auslöser, der die Sperre deaktiviert, wenn der Standflügel geschlossen ist. Bei einer zweiflügeligen Tür, die mit Türschließern für die beiden Flügel versehen ist, wird die Sperre in der Regel dadurch umgesetzt, dass ein über einen starren Hebel mit dem jeweiligen Flügel verbundener Gleitstein in seiner Schließbewegung entlang einer Gleitschiene des Türschließers blockiert wird, sodass der Flügel, nämlich in der Regel der Gangflügel, nicht schließen kann.

Wenn ein Türschließer mit einem solchen Mechanismus auf Bandgegenseite montiert ist, wird der entlang der Gleitschiene des Türschließers beweglich gelagerte Gleitstein üblicherweise beim Öffnen des jeweiligen Flügels aus einer Schließposition zunächst entgegen seiner Öffnungsrichtung bis zu einem Umkehrpunkt in der Gleitschiene und erst anschließend in die Öffnungsrichtung bewegt. Umgekehrt wird der Gleitstein beim Schließen des Flügels zunächst bis zu dem Umkehrpunkt bewegt, den er kurz vor dem vollständigen Schließen des Flügels erreicht, und anschließend entgegengesetzt in die Schließposition zurückbewegt.

Unter Umständen kann es bei einem solchen bandgegenseitig montierten Türschließer dazu kommen, dass diese gegenläufige Bewegung des Gleitsteins, auch als "gegenläufiger Hub" bezeichnet, aufgrund einer ungewollt aktivierten Sperre blockiert wird. Dies kann beispielsweise der Fall sein, wenn der Standflügel zwar nahezu, aber nicht vollständig geschlossen ist, oder wenn eine Fehlfunktion vorliegt. In diesem Fall blockiert die Sperre die anfängliche Öffnungsbewegung des Gleitsteins zwischen der Schließposition und dem Umkehrpunkt, sodass der Gleitstein nicht bis zum Umkehrpunkt bewegt werden kann. Der Gangflügel kann dann nicht geöffnet werden.

EP 2 208 846 A2 betrifft eine Vorrichtung für das Steuern der Schließfolge von zweiflügligen Schwenktüren mittels eines Gleitschienenschließers. Durch einen Halteteil wird bei geöffnetem Standflügel die Schließbewegung des Gangflügels in einer Wartestellung so lange blockiert, bis der Standflügel zumindest annähernd geschlossen ist. Dazu ist der Gangflügel mit einem Halteteil ausgestattet, welcher ihn in der Wartestellung hält. Der Standflügel ist mit einem Löseteil ausgestattet, welcher den Halteteil des Gangflügels aus einer blockierten Stellung in eine bewegliche Stellung überführt. Zumindest für einen der beiden Teile Halteteil oder Löseteil wird nicht einfach nur ein Gleitstein verwendet, sondern ein relativ dazu beweglicher, durch die Schließbewegung eines Türflügels angetriebener Teil, welcher während des relevanten Winkelbereiches der Schließbewegung des Türflügels eine deutliche Bewegung von der Drehachse des betreffenden Türflügels weg ausführt.

Es ist eine Aufgabe der vorliegenden Erfindung, eine Vorrichtung zur Schließfolgeregelung, eine Türschließsystem und eine zweiflügelige Tür vorzuschlagen, welche ein ungewolltes Blockieren der Öffnungsbewegung des Gangflügels verhindern und einen vergleichsweise einfachen Aufbau aufweisen.

Diese Aufgabe wird durch den Gegenstand der unabhängigen Ansprüche gelöst. Vorteilhafte Ausgestaltungen sind Gegenstand der Unteransprüche.

Die erfindungsgemäße Vorrichtung zur Schließfolgeregelung ist vorgesehen für eine zweiflügelige Tür mit einem Standflügel und einem Gangflügel, wobei der Gangflügel mit einem einen Hebel aufweisenden Türschließer versehen ist, und wobei ein mit dem Hebel verbundener Gleitstein in einer Gleitschiene geführt ist, der in der Gleitschiene in eine einer Öffnungsbewegung des Gangflügels entsprechende Öffnungsrichtung und eine einer Schließbewegung des Gangflügels entsprechende Schließrichtung bewegbar ist und zu Beginn der Öffnungsbewegung des Gangflügels und am Ende der Schließbewegung des Gangflügels jedoch jeweils eine gegenläufige Bewegung ausführt. Die Vorrichtung zur Schließfolgeregelung weist eine zwischen einer eingefahrenen Position und einer ausgefahrenen Position verfahrbare Sperrstange, einen Blockiermechanismus zum Blockieren einer Einfahrbewegung der Sperrstange, um den Gangflügel in einer Feststellposition festzustellen, wenn ein Öffnungswinkel des Standflügels größer als ein vorbestimmter Grenzwinkel ist, einen an der Sperrstange befestigten Mitnehmer, der in einem Mitnahmezustand von dem Gleitstein mitgenommen wird und in einem Freigabezustand von dem Gleitstein entkoppelt ist, und einen Steuerhebel zum drehfesten Verbinden mit dem Hebel des Türschließers auf, wobei der Steuerhebel ausgebildet ist, während der Öffnungs- und Schließbewegung des Gangflügels mit dem Hebel eine Drehbewegung auszuführen und bei der Schließbewegung des Gangflügels aufgrund seiner Drehbewegung den Mitnehmer an einem Umkehrpunkt des Gleitsteins in seinen Freigabezustand zu versetzen, um den Mitnehmer von dem Gleitstein zu entkoppeln, sodass der Mitnehmer am Umkehrpunkt des Gleitsteins stehen bleibt, und wobei der Umkehrpunkt des Gleitsteins der eingefahrenen Position der Sperrstange entspricht.

Wenn der Öffnungswinkel des Standflügels den vorbestimmten Grenzwinkel überschreitet, soll ein Schließen des Gangflügels verhindert werden. Dies geschieht beispielsweise mittels eines mechanischen Auslösers und über eine Betätigungseinrichtung wie beispielsweise einen Seilzug. Der vorbestimmte Grenzwinkel wird insbesondere möglichst klein gewählt, beispielsweise etwa 2°.

Bei Überschreiten des vorbestimmten Grenzwinkels wird der Blockiermechanismus aktiviert. In diesem Zustand kann die Sperrstange zwar in Richtung der ausgefahrenen Position ausgezogen, nicht jedoch eingefahren werden, da der Blockiermechanismus die Einfahrbewegung der Sperrstange blockiert. Somit sperrt die Sperrstange, wenn der Mitnehmer mit dem Gleitstein gekoppelt ist, das Schließen des Gangflügels.

Ein ungewolltes Blockieren der Öffnungsbewegung wird erfindungsgemäß dadurch verhindert, dass der an der Sperrstange angebrachte Mitnehmer von dem Gleitstein bei der Schließbewegung am Umkehrpunkt entkoppelt wird. Dadurch kann sich der Gleitstein zwischen dem Umkehrpunkt und der Position, die er im vollständig geschlossenen Zustand des Gangflügels einnimmt, entkoppelt von dem Mitnehmer, und damit entkoppelt von der Sperrstange, bewegen. Selbst wenn also die Sperrstange ungewollt durch den Blockiermechanismus blockiert ist, wird die Bewegung des Gleitsteins in der Gleitschiene dadurch nicht blockiert. Das Öffnen des Gangflügels ist somit in diesem entkoppelten Zustand unabhängig vom Zustand des Blockiermechanismus und der Sperrstange möglich.

Der Mitnehmer weist eine drehbar gelagerte Schaltwippe auf, wobei der Steuerhebel ausgebildet ist, bei der Schließbewegung des Gangflügels aufgrund seiner Drehbewegung die Schaltwippe am Umkehrpunkt des Gleitsteins auszulenken, um den Mitnehmer in den Freigabezustand zu versetzen. Insbesondere ist der Steuerhebel so mit dem Hebel verbunden, dass er sich beim Schließen und Öffnen mit der Drehbewegung des Hebels bewegt. Die an dem Mitnehmer drehbar gelagerte Schaltwippe kann aufgrund der Drehbewegung des Steuerhebels am Umkehrpunkt ausgelenkt werden, wobei der Mitnehmer in den Freigabezustand versetzt wird und den Gleitstein freigibt. Dadurch bleibt der Mitnehmer am Umkehrpunkt stehen, sodass die Sperrstange in ihrer eingefahrenen Position verbleibt. Der Gleitstein hingegen wird bei weiterem Schließen des Gangflügels vom Umkehrpunkt wegbewegt.

Beispielsweise kann die Schaltwippe so ausgestaltet sein, dass sie den Gleitstein unter sich aufnehmen kann, wobei Gleitstein und Schaltwippe im gekoppelten Zustand entlang der Gleitschiene bewegt werden können. Beim Auslenken nimmt die Schaltwippe den Freigabezustand ein, in dem der Gleitstein aus der Schaltwippe herausbewegt werden kann, sodass der Gleitstein nicht mehr unter der Schaltwippe aufgenommen ist.

Die Schaltwippe kann einen Kontaktabschnitt aufweisen, wobei der Steuerhebel ausgebildet ist, bei der Schließbewegung des Gangflügels aufgrund seiner Drehbewegung den Kontaktabschnitt am Umkehrpunkt des Gleitsteins zum Auslenken der Schaltwippe zu kontaktieren. Mit anderen Worten kann sich der Steuerhebel aufgrund seiner Drehbewegung am Umkehrpunkt an den Kontaktabschnitt bewegen und die Schaltwippe so auslenken. Insbesondere kann der Steuerhebel unter den Kontaktabschnitt gedreht werden. Dabei kann die Schaltwippe ausgelenkt werden, sodass der Gleitstein unter der Schaltwippe herausgeführt werden kann.

Vorzugsweise ist der Kontaktabschnitt oder der Steuerhebel mit einem insbesondere federbelasteten Kontaktstift versehen, wobei der Kontaktstift und/oder der Steuerhebel oder der Kontaktabschnitt in ihrem Kontaktbereich eine Auslenkschräge aufweisen. Die Auslenkschräge kann beispielsweise an einem Außenrand vorgesehen und als Fase ausgebildet sein. Die Auslenkschräge ist vorteilhaft, um das Kontaktieren zu erleichtern, insbesondere um den Kontaktstift leichter während der Drehbewegung des Steuerhebels unter den Kontaktabschnitt schieben zu können.

In einer Ausgestaltung können die Schaltwippe und der Steuerhebel jeweils einen Magneten aufweisen, die sich gegenseitig anziehen oder abstoßen, sodass die Schaltwippe magnetisch ausgelenkt wird. Während der Drehbewegung wird der Steuerhebel mit seinem Magneten dann in die Reichweite der Schaltwippe und ihres Magneten gedreht, sodass die Schaltwippe aufgrund dessen magnetisch ausgelenkt wird.

**In** einer weiteren Ausgestaltung kann eine an der Schaltwippe gelagerte Schenkelfeder vorgesehen sein, wobei die Schaltwippe aufgrund einer Betätigung der Schenkelfeder durch den Steuerhebel ausgelenkt wird. Beispielsweise kann an der Schaltwippe ein Zapfen ausgebildet sein, an dem die Schenkelfeder angebracht wird. Die beiden Schenkel der Feder können so mit dem Steuerhebel einerseits und mit der Schaltwippe andererseits verbunden sein, dass sie die Schaltwippe auslenken, wenn der Umkehrpunkt des Gleitsteins erreicht ist.

Vorzugsweise ist die Schaltwippe aufgrund der Schwerkraft in den Mitnahmezustand vorbelastet. Alternativ oder ergänzend kann eine Feder vorgesehen sein, die die Schaltwippe in den Mitnahmezustand vorbelastet.

Die Schaltwippe kann an ihrem freien Ende eine Anlaufschräge zum Auslenken der Schaltwippe aufweisen. Die Anlaufschräge hat insbesondere den Zweck, dass der Gleitstein, insbesondere zu Beginn des Öffnens des Gangflügels und im entkoppelten Zustand, gegen die Anlaufschräge bewegt werden kann und dadurch die Schaltwippe auslenkt. Zu Beginn des Öffnens des Gangflügels wird der Gleitstein zunächst entlang der Gleitschiene zu dem Umkehrpunkt hinbewegt, während er von dem Mitnehmer bzw. der Schaltwippe entkoppelt ist. Drückt er dann, etwa von außen, gegen die Anlaufschräge, so wird die Schaltwippe ausgelenkt, um den Gleitstein aufzunehmen und mit diesem gekoppelt zu werden. Auch bei der Schließbewegung drückt der zunächst entkoppelte Gleitstein gegen die Anlaufschräge, um die Schaltwippe auszulenken, um mit der Schaltwippe zu koppeln.

Der Mitnehmer kann einen Winkelbegrenzer für die Schaltwippe aufweisen. Somit wird die Schaltwippe nur bis zum Winkelbegrenzer ausgelenkt.

Der Hebel und der Steuerhebel können drehbar gelagert an dem Gleitstein befestigt sein. Somit ist gewährleistet, dass sich diese beim Öffnen oder Schließen des Gangflügels um den Gleitstein drehen. Idealerweise können der Hebel und der Steuerhebel um dieselbe Drehachse drehbar gelagert sein und sich beispielsweise eine entsprechende Lagerbuchse teilen.

Vorzugsweise nimmt der Gleitstein bei der Öffnungsbewegung des Gangflügels den Mitnehmer am Umkehrpunkt mit. Der Gleitstein und der Mitnehmer werden somit am Umkehrpunkt miteinander gekoppelt. Wenn der Gangflügel weiter geöffnet wird, nimmt der Gleitstein den Mitnehmer mit, und die Sperrstange wird dadurch ausgefahren.

Der Blockiermechanismus kann ein insbesondere die Sperrstange umschließendes Klemmelement aufweisen, welches dazu ausgebildet ist, zum Blockieren der Einfahrbewegung der Sperrstange schräggestellt zu werden und mit der Sperrstange zu verkanten und zum Lösen der blockierten Einfahrbewegung geradegestellt zu werden. Zum Betätigen des Klemmelements kann beispielsweise eine mechanische Vorrichtung vorgesehen sein, die mit dem Standflügel verbunden ist und bei Über- oder Unterschreiten des vorbestimmten Grenzwinkels aktiviert wird.

Die Vorrichtung kann außerdem einen standflügelseitigen Mitnehmer, der in einem Mitnahmezustand von einem standflügelseitigen Gleitstein mitgenommen wird und in einem Freigabezustand von dem standflügelseitigen Gleitstein entkoppelt ist, und eine Betätigungseinrichtung zum Aufnehmen von Zugkräften aufweisen, die mit dem standflügelseitigen Mitnehmer verbunden ist und die ausgebildet ist, den Blockiermechanismus zu deaktivieren, wenn die Betätigungseinrichtung auf Zug ist, und den Blockiermechanismus zu aktivieren, wenn die Betätigungseinrichtung nicht auf Zug ist. Außerdem kann ein standflügelseitiger Steuerhebel zum drehfesten Verbinden mit einem standflügelseitigen Hebel eines standflügelseitigen Türschließers vorgesehen sein, wobei der standflügelseitige Steuerhebel ausgebildet ist, während der Öffnungs- und Schließbewegung des Standflügels mit dem standflügelseitigen Hebel eine Drehbewegung auszuführen und bei der Öffnungsbewegung des Standflügels aufgrund seiner Drehbewegung den standflügelseitigen Mitnehmer an einem Umkehrpunkt des standflügelseitigen Gleitsteins in seinen Freigabezustand zu versetzen, um den standflügelseitigen Mitnehmer von dem standflügelseitigen Gleitstein zu entkoppeln, sodass der standflügelseitige Mitnehmer am Umkehrpunkt des standflügelseitigen Gleitsteins stehen bleibt, wobei die Betätigungseinrichtung nicht auf Zug ist und der Blockiermechanismus aktiviert ist, wenn der standflügelseitige Mitnehmer am Umkehrpunkt des standflügelseitigen Gleitsteins ist.

Die Erfindung betrifft außerdem ein Türschließsystem, das einen Türschließer für einen Gangflügel umfasst, der einen Hebel, einen Gleitstein zum Verbinden mit dem Hebel und eine Gleitschiene zum Führen des Gleitsteins aufweist. Das Türschließsystem weist ferner die oben beschriebene Vorrichtung zur Schließfolgeregelung auf.

Des Weiteren betrifft die Erfindung eine zweiflügelige Tür mit einem Standflügel, einem Gangflügel und einem Türschließer für den Gangflügel, der einen Hebel, einen mit dem Hebel verbundenen Gleitstein und eine Gleitschiene aufweist, in welcher der Gleitstein geführt ist. Die zweiflügelige Tür weist ferner die oben beschriebene Vorrichtung zur Schließfolgeregelung auf.

Bei der zweiflügeligen Tür kann die Gleitschiene einen in die Gleitschiene ragenden Vorsprung zum Versetzen des Mitnehmers in den Freigabezustand, insbesondere zum Auslenken der Schaltwippe, an der ausgefahrenen Position der Sperrstange aufweisen. Dieser Vorsprung kann insbesondere an einer korrespondierenden Vertiefung oder Schräge der Schaltwippe angreifen, um diese auszulenken. So wird an der ausgefahrenen Position der Sperrstange der Mitnehmer von dem Gleitstein entkoppelt, sodass der Gleitstein weiter entlang der Gleitschiene bewegt werden kann.

Nachfolgend wird die Erfindung schematisch und beispielhaft unter Bezugnahme auf die Zeichnungen beschrieben. Darin zeigt:
- Fig. 1: den oberen Teil einer zweiflügeligen Tür mit einem Standflügel und einem Gangflügel, die jeweils einen Türschließer aufweisen,
- Fig. 2: eine Längsschnittansicht, die eine Sperrstange, einen Mitnehmer, eine Schaltwippe, eine Gleitschiene, einen Gleitstein, einen Hebel und einen Steuerhebel gemäß einem Ausführungsbeispiel zeigt,
- Fig. 3: einen Mitnehmer, einen Gleitstein und einen Steuerhebel gemäß einem Ausführungsbeispiel im Querschnitt,
- Fig. 4: einen Mitnehmer, einen Gleitstein und einen Steuerhebel gemäß einem weiteren Ausführungsbeispiel im Querschnitt,
- Fig. 5: einen Mitnehmer, einen Gleitstein und einen Steuerhebel gemäß einem weiteren Ausführungsbeispiel im Querschnitt,
- Fig. 6: einen Mitnehmer, einen Gleitstein und einen Steuerhebel gemäß einem weiteren Ausführungsbeispiel im Querschnitt,
- Fig. 7: einen Mitnehmer, einen Gleitstein und einen Steuerhebel gemäß einem weiteren Ausführungsbeispiel im Querschnitt und
- Fig. 8: eine Längsschnittansicht, die einen Mitnehmer, eine Schaltwippe, eine Gleitschiene, einen Gleitstein, einen Hebel, einen Steuerhebel und einen Seilzug auf Standflügelseite zeigt.

Zunächst zeigt Fig. 1 eine zweiflügelige Tür 100, die einen Standflügel 101 und einem Gangflügel 103 aufweist. Der Gangflügel 103 ist mit einem bandgegenseitig montierten Türschließer 11a versehen. Der Türschließer 11a weist einen Hebel 13a auf, dessen eines Ende drehbar an dem Türschließer 11a montiert ist und dessen anderes Ende drehbar mit einem in Fig. 1 nicht sichtbaren Gleitstein 15 verbunden ist, der entlang einer am Türrahmen montierten Gleitschiene 17a verschiebbar geführt ist. In gleicher Weise ist der Standflügel 101 ist mit einem bandgegenseitig montierten Türschließer 11b versehen, der entsprechend einen Hebel 13b aufweist, welcher drehbar an dem Türschließer 11b montiert ist und dessen anderes Ende drehbar mit einem Gleitstein verbunden ist, der entlang der am Türrahmen montierten Gleitschiene 17b verschiebbar geführt ist.

Fig. 2 zeigt einen Längsschnitt durch einen Teil der gangflügelseitig montierten Gleitschiene 17a. Ebenfalls zu sehen sind der Gleitstein 15 und der mit dem Gleitstein 15 über ein Lagerelement 51, nämlich ein Drehlager, verbundene Endabschnitt des Hebels 13a. Ein Steuerhebel 31 ist über ein weiteres Lagerelement 53, das den Steuerhebel 31 koaxial mit dem Lagerelement 51 verbindet, drehfest mit demselben Endabschnitt des Hebels 13a verbunden, sodass sich der Steuerhebel 31 von der Drehachse des Lagerelements 51 gesehen entgegengesetzt zu dem Hebel 13a von der Drehachse des Hebels 13a weg erstreckt. Gemeinsam sind Hebel 13a und Steuerhebel 31 somit drehbar um dieselbe Achse, nämlich die Drehachse des Lagerelements 51, mit dem Gleitstein 15 verbunden, wobei der Steuerhebel 31 eine Verlängerung des Hebels 13a darstellt. Eine Öffnungs- oder Schließbewegung des Gangflügels 103 führt somit zu einer Bewegung des Gleitsteins 15 entlang der Gleitschiene 17a, zu einer Drehbewegung des Hebels 13a und dadurch auch zu einer entsprechenden Drehbewegung des Steuerhebels 31.

Die in Fig. 2 gezeigt Position des Gleitsteins 15 entspricht einer fast vollständig geschlossenen Stellung des Gangflügels 103. Aufgrund der bandgegenseitigen Montage des Türschließers 11a kommt es bei einem Öffnen des Gangflügels zunächst zu einer gegenläufigen Bewegung des Gleitsteins 15, die auch als "gegenläufiger Hub" bezeichnet wird. Dabei wird der Gleitstein 15, ausgehend von der in Fig. 2 gezeigten Position, in einer ersten Richtung 21 bewegt, bis er einen Umkehrpunkt erreicht. Ab dem Umkehrpunkt führt der Gleitstein 15 eine Bewegung in einer zweiten Richtung 23 aus, bis der Gangflügel 103 vollständig geöffnet ist. Beim Schließen des Gangflügels 103 hingegen wird der Gleitstein 15 zunächst in der ersten Richtung 21 bewegt, bis er den Umkehrpunkt erreicht. Anschließend wird der Gleitstein 15 wiederum gegenläufig, d.h. dann in der zweiten Richtung 23 bewegt, bis er eine Position entlang der Gleitschiene 17a erreicht, die der vollständig geschlossenen Stellung des Gangflügels 103 entspricht. Wie bereits erwähnt, entspricht diese Position etwa der in Fig. 2 gezeigten Position.

Darüber hinaus zeigt Fig. 2 eine starre Sperrstange 25 mit einem daran befestigten Mitnehmer 29, wobei die Sperrstange 25 in einem Führungskörper 55 relativ zu diesem beweglich angeordnet ist. Die Sperrstange 25 ist grundsätzlich zwischen einer in Fig. 2 gezeigten eingefahrenen Position und einer in Fig. 2 nach rechts ausgefahrenen Position verfahrbar. Die Einfahrbewegung kann allerdings durch einen Blockiermechanismus 27, der im vorliegenden Beispiel als eine an sich bekannte Stangenblockierung ausgebildet ist, blockiert werden. Der Blockiermechanismus 27 weist einen Klemmkäfig 69 auf, in dem kippbar ein die Sperrstange 25 umgreifendes Klemmelement 67 angeordnet ist, das mit einer Klemmfeder 71 in Richtung seiner Klemmstellung beaufschlagt ist. Der Klemmkäfig 69 liegt an einer Überlastfeder 65 an, die auch als Tellerfederpaket ausgebildet sein kann. Die kippbare Anordnung des Klemmelements 67 wird dadurch gewährleistet, dass das Klemmelement 67 einseitig an einer Kante des Klemmkäfigs 69 gelagert ist, was in den Figuren allerdings nicht ersichtlich ist. Das Klemmelement 67 besteht aus einem Paket von mehreren Lamellen, um eine sichere Klemmung der Sperrstange 25 zu erreichen, wodurch auch ein sicheres Sperren des Gangflügels 103 bei hohen Flügelgewichten möglich ist. Durch die Federbelastung durch die Klemmfeder 71 wird das Klemmelement 67 in eine Position schräg zur Verschieberichtung der Sperrstange 25 geführt, wodurch die Sperrstange 25 im Klemmelement 67 verkantet und die Sperrstange 25 arretiert oder gesperrt wird. Die Sperrstange 25 kann dann nicht mehr in die erste Richtung 21 verschoben werden, was in der in Fig. 2 gezeigten Position, nämlich der vollständig eingefahrenen Position, ohnehin nicht mehr möglich wäre; jedoch ist auch dann eine Bewegung in die erste Richtung 21 gesperrt, wenn die Sperrstange 25 nicht in der vollständig eingefahrenen Position ist. Die Sperrstange 25 kann jedoch noch in die zweite Richtung 23 ausfahren. Bei einer Bewegung in die zweite Richtung 23 wird das einseitig gelagerte Klemmelement 67 nämlich durch die Bewegung der Sperrstange 25 mitgenommen und dadurch geradegestellt.

Das Schalten des Blockiermechanismus 27, also das Schräg- oder Geradestellen des Klemmelements 67, kann insbesondere durch einen mechanischen Auslöser am Standflügel 101 und über eine Betätigungseinrichtung 73, wie beispielsweise den in Fig. 8 gezeigten Seilzug, bewerkstelligt werden.

Fig. 8 zeigt einen Längsschnitt durch einen Teil der standflügelseitig montierten Gleitschiene 17b. Analog zu der Ausführung auf Gangflügelseite sind ebenfalls zu sehen der Gleitstein 15b und der mit dem Gleitstein 15b über ein Lagerelement 51b, nämlich ein Drehlager, verbundene Endabschnitt des Hebels 13b. Ein Steuerhebel 31b ist über ein weiteres Lagerelement 53b, das den Steuerhebel 31b koaxial mit dem Lagerelement 51b verbindet, drehfest mit demselben Endabschnitt des Hebels 13b verbunden, sodass sich der Steuerhebel 31b von der Drehachse des Lagerelements 51b gesehen entgegengesetzt zu dem Hebel 13b von der Drehachse des Hebels 13b weg erstreckt. Gemeinsam sind Hebel 13b und Steuerhebel 31b somit drehbar um dieselbe Achse, nämlich die Drehachse des Lagerelements 51b, mit dem Gleitstein 15b verbunden, wobei der Steuerhebel 31b eine Verlängerung des Hebels 13b darstellt. Eine Öffnungs- oder Schließbewegung des Standflügels 101 führt somit zu einer Bewegung des Gleitsteins 15b entlang der Gleitschiene 17b, zu einer Drehbewegung des Hebels 13b und dadurch auch zu einer entsprechenden Drehbewegung des Steuerhebels 31b.

Bei Überschreiten eines vorbestimmten Grenzwinkels des Standflügels 101, beispielsweise etwa 2°, wird der Blockiermechanismus 27 aktiviert, sodass ein Einfahren der Sperrstange 25 verhindert wird. Dies geschieht dadurch, dass die Betätigungseinrichtung 73 lose ist und kein Zug auf dieser anliegt, wie später noch genauer beschrieben wird. Die Betätigungseinrichtung 73 ist in grundsätzlich bekannter Weise mit der Klemmfeder 71 verbunden, sodass die Klemmfeder 71 bei loser Betätigungseinrichtung 73 entspannen kann, das Klemmelement 67 durch die Klemmfeder 71 schräggestellt wird und die Sperrstange 25 blockiert, und sodass die Klemmfeder 71 bei Zug auf der Betätigungseinrichtung 73 komprimiert wird, sodass das Klemmelement 67 nicht mit der Sperrstange 25 verkantet und die Sperrstange 25 in beide Richtungen frei beweglich ist. Diese Verbindung der Betätigungseinrichtung 73 mit der Klemmfeder 71 kann etwa mittels eines zwischengeschalteten Kipphebels erfolgen, der in den Figuren allerdings nicht gezeigt ist.

Bei aktiviertem Blockiermechanismus 27 bleibt der Gangflügel 103 in einer Feststellposition stehen, sodass zunächst der Standflügel 101 schließen kann. Sobald der Standflügel 101 den Grenzwinkel unterschreitet und ein gesichertes Schließen vor dem Gangflügel 103 gewährleistet ist, wird der Blockiermechanismus 27 deaktiviert, sodass die Sperrstange 25 einfahren kann und der Gangflügel 103 schließt.

Der Mitnehmer 29 ist verfahrbar in der Gleitschiene 17a geführt und weist im vorliegenden Beispiel eine daran drehbar gelagerte Schaltwippe 33 auf. Die Schaltwippe 33 ist aufgrund der Schwerkraft, aber je nach Ausführungsbeispiel auch aufgrund einer in Fig. 4 gezeigten Feder 45, in eine geschlossene Position vorbelastet, in der die Schaltwippe 33 in etwa horizontal ausgerichtet ist. In dieser Position liegt die Schaltwippe 33 auf einem Halteabschnitt 59 des Mitnehmers 29 auf und wird durch diesen in der Position gehalten. Darüber hinaus weist der Mitnehmer 29 einen Winkelbegrenzer 49 auf, der eine Auslenkbewegung der Schaltwippe 33 relativ zu dem Mitnehmer 29 begrenzt.

Wie Fig. 2 und 4 zeigen, ist der Steuerhebel 31 im vorliegenden Beispiel mit einem hervorstehenden Abschnitt 57 versehen, der eine Auslenkschräge 39 aufweist. Zudem ist an der in Fig. 2 und 4 gezeigten Schaltwippe 33 ein Kontaktabschnitt 35 vorgesehen.

Wenn der Gangflügel 103 aus dem geöffneten Zustand schließt, bewegt sich zunächst der mit dem Mitnehmer 29 gekoppelte Gleitstein 15 in die erste Richtung 21. **In** diesem gekoppelten Zustand nimmt die Schaltwippe 33 den Gleitstein 15, wie beispielsweise in Fig. 4 gezeigt, unter sich auf. Dies entspricht dem Mitnahmezustand des Mitnehmers 29. Eine Bewegung des Gleitsteins 15 führt damit zu einer entsprechenden Bewegung des Mitnehmers 29 und der Sperrstange 25. Sofern der Blockiermechanismus 27 die Einfahrbewegung der Sperrstange 25 blockiert, wird der Gangflügel 103 in seiner Feststellposition festgestellt, solange bis der Standflügel 101 den vorbestimmten Grenzwinkel unterschreitet, also nahezu oder vollständig geschlossen ist. Wenn der Blockiermechanismus 27 nicht aktiv ist, oder sobald dieser deaktiviert wird, wird die Schließbewegung des Gangflügels 103, und damit die Einfahrbewegung der Sperrstange 25, fortgesetzt, und zwar solange, bis der Gleitstein 15 den Umkehrpunkt erreicht. Dies entspricht der in Fig. 2 gezeigten vollständig eingefahrenen Position der Sperrstange 25.

An diesem Punkt erreicht der Hebel 13a, und damit auch der Steuerhebel 31, eine solche Drehstellung relativ zu dem Gleitstein 15 und der Schaltwippe 33, dass sich der hervorstehende Abschnitt 57 des Steuerhebels 31 unter den Kontaktabschnitt 35 der Schaltwippe 33 schiebt, was durch die Auslenkschräge 39 erleichtert wird. Dadurch drückt der hervorstehende Abschnitt 57 von unten entgegen der Kraft der Feder 45 gegen den Kontaktabschnitt 35, sodass die Schaltwippe 33 ausgelenkt wird und öffnet; der Mitnehmer 29 wird damit in seinen Freigabezustand versetzt. Gleichzeitig ändert der Gleitstein 15 seine Bewegungsrichtung und wird fortan in der zweiten Richtung 23 bewegt. Aufgrund der geöffneten Schaltwippe 33 kann der Gleitstein 15 diese verlassen und aus der Schaltwippe 33 herausgleiten. Aufgrund der Schwerkraft und der Kraft der Feder 45 schließt diese anschließend wieder. Der Gleitstein 15 ist somit von dem Mitnehmer 29 entkoppelt, sodass der Gleitstein 15 in der zweiten Richtung 23 bewegt wird, ohne den Mitnehmer 29 mitzunehmen und die Sperrstange 25 auszuziehen. Die Sperrstange 25 verbleibt in der eingefahrenen Position.

Wird der Gangflügel 103 nun erneut geöffnet, wird der Gleitstein 15 in der ersten Richtung 21 von seiner Ausgangsposition, die dem geschlossenen Gangflügel 103 entspricht, bis zum Umkehrpunkt zurückbewegt. Selbst wenn der Blockiermechanismus 27 unbeabsichtigt aktiviert ist, beispielsweise aufgrund einer Fehlfunktion oder weil der Standflügel 101 geringfügig geöffnet ist, hindert dies den Gleitstein 15 nicht, bis zum Umkehrpunkt bewegt zu werden, da dieser von dem Mitnehmer 29, und damit von der Sperrstange 25, entkoppelt ist.

Bei der Öffnungsbewegung läuft der Gleitstein 15 gegen eine Anlaufschräge 47 am freien Ende der Schaltwippe 33 und lenkt die Schaltwippe 33 dadurch aus, sodass diese öffnet und der Gleitstein 15 unter diese hineingleiten kann. Sobald der Gleitstein 15 von der Schaltwippe 33 aufgenommen ist, schließt diese selbsttätig, sodass Gleitstein 15 und Mitnehmer 29 am Umkehrpunkt miteinander gekoppelt sind. Anschließend kehrt der Gleitstein 15 die Bewegungsrichtung in die zweite Richtung 23 um und nimmt dabei den Mitnehmer 29 mit.

Die Gleitschiene 17a weist im vorliegenden Beispiel einen in die Gleitschiene 17a ragenden Vorsprung 19 auf. Der Position des Vorsprungs 19 entspricht der ausgefahrenen Position der Sperrstange 25, welche aber nicht der vollständig geöffneten Position des Gangflügels 103 entspricht. Die Schaltwippe 33 ist so ausgebildet, dass diese eine entsprechende Schräge oder Kante aufweist und beim Kontaktieren der Vorsprungs 19 ausgelenkt wird, um den Mitnehmer 29 von dem Gleitstein 15 zu entkoppeln. Bei einer weiteren Öffnungsbewegung des Gangflügels 103 wird der Gleitstein 15 dann weiter in der Gleitschiene 17a bewegt, der Mitnehmer 29 und die Sperrstange 25 verbleiben aber entkoppelt vom Gleitstein 15 in ihrer Position, solange bis der Gleitstein 15 bei der Schließbewegung erneut den Mitnehmer 29 erreicht und mit diesem durch Auslenken der Schaltwippe 33 mittels der Anlaufschräge 47 gekoppelt wird.

Die Funktionsweise auf Standflügelseite, die den Auslöser bzw. Blockiermechanismus 27 steuert, ist grundsätzlich ähnlich, sodass nachfolgend nur die Unterschiede herausgehoben werden. Wie bereits zuvor beschrieben, ist standflügelseitig an dem dortigen Mitnehmer 29b keine Sperrstange befestigt, sondern die Betätigungseinrichtung 73, welche geeignet ist, Zugkräfte aufzunehmen. Wie ebenfalls zuvor beschrieben, ist die Betätigungseinrichtung 73 bei geöffnetem Standflügel 101 lose, also ohne Zug, um den Blockiermechanismus 27 zu aktivieren, und bei geschlossenem Standflügel 101 auf Zug gespannt, um den Blockiermechanismus 27 zu deaktivieren.

Bei vollständig geschlossenem Standflügel 101 befinden sich der Mitnehmer 29b, eine Schaltwippe 33b und der Gleitstein 15b gemeinsam im Mitnahmezustand an der Position in der Gleitschiene 17b, die der vollständig geschlossenen Position des Standflügels 101 entspricht. **In** dieser Position ist die Betätigungseinrichtung 73 auf Zug. Wird der Standflügel 101 geöffnet, so nimmt der Gleitstein 15b die Schaltwippe 33b und den Mitnehmer 29b bis zum Umkehrpunkt mit. Dort lenkt der Steuerhebel 31b die Schaltwippe 33b aus, und der Gleitstein 15b gleitet aus der Schaltwippe 33b heraus, was dem Freigabezustand entspricht, in dem der Gleitstein 15b vom Mitnehmer 29b entkoppelt ist. Der Mitnehmer 29b bleibt folglich im Umkehrpunkt stehen, sodass die Betätigungseinrichtung 73 lose und ohne Zug ist und den Blockiermechanismus 27, wie zuvor beschrieben, aktiviert. Beim Schließen hingegen nimmt der Gleitstein 15b den Mitnehmer 29b am Umkehrpunkt wieder mit, sodass die Betätigungseinrichtung 73 wieder auf Zug ist und der Blockiermechanismus deaktiviert wird.

Weitere mögliche Ausführungsbeispiele des Mechanismus zum Auslenken der Schaltwippe 33 sind in den Fig. 3 und 5 bis 7 gezeigt.

Beispielsweise zeigt Fig. 3 ein Beispiel, bei dem die Schaltwippe 33 einen federbelasteten Kontaktstift 37 aufweist, an dem der Kontaktabschnitt 35 ausgebildet ist. Wenn der Steuerhebel 31 den Kontaktstift 37 wie zuvor beschrieben kontaktiert, drückt dieser entgegen der Federkraft die Schaltwippe 33 nach oben, sodass diese ausgelenkt wird.

Fig. 5 zeigt ein weiteres Ausführungsbeispiel, bei dem die Schaltwippe 33 und der Steuerhebel 31 jeweils einen Magneten 41a, 41b aufweisen, die sich gegenseitig anziehen. Bei Erreichen des Umkehrpunkts bei einer Schließbewegung führt die Anziehungskraft der Magnete 41a, 41b zu einer Auslenkbewegung der Schaltwippe 33, sodass diese öffnet.

Fig. 6 zeigt ein weiteres Ausführungsbeispiel, bei dem der Steuerhebel 31 eine nicht im Detail dargestellte Kulisse 61 für eine Schenkelfeder 43 aufweist. Die Schenkelfeder 43 ist an der Schaltwippe 33 gelagert. Ein Schenkel der Schenkelfeder 43 steht mit der Kulisse 61 in Verbindung; der andere Schenkel greift an der Schaltwippe 33 selbst an. Über die Kulisse 61 wird eine Betätigung der Schenkelfeder 43 in Richtung der zweiten Richtung 23 erzielt, sodass der an der Schaltwippe 33 angreifende Schenkel der Schenkelfeder 43 an der Schaltwippe 33 angreift und diese auslenkt, nämlich diese insbesondere entgegen dem Uhrzeigersinn nach oben drückt.

Ein weiteres Ausführungsbeispiel mit einer Schenkelfeder 43 zeigt Fig. 7, jedoch ist hier eine Betätigungskante 63 vorgesehen, welche einen Schenkel der Schenkelfeder 43 senkrecht zur zweiten Richtung 23 betätigt. Dadurch lenkt der zweite Schenkel der Schenkelfeder 43 die Schaltwippe 33 aus.

### Bezugszeichenliste

- 11a: Türschließer
- 11b: Türschließer
- 13a: Hebel
- 13b: Hebel
- 15: Gleitstein
- 15b: Gleitstein
- 17a: Gleitschiene
- 17b: Gleitschiene
- 19: Vorsprung
- 21: erste Richtung
- 23: zweite Richtung
- 25: Sperrstange
- 27: Blockiermechanismus
- 29: Mitnehmer
- 29b: Mitnehmer
- 31: Steuerhebel
- 31b: Steuerhebel
- 33: Schaltwippe
- 33b: Schaltwippe
- 35: Kontaktabschnitt
- 37: Kontaktstift
- 39: Auslenkschräge
- 41a: Magnet
- 41b: Magnet
- 43: Schenkelfeder
- 45: Feder
- 47: Anlaufschräge
- 49: Winkelbegrenzer
- 51: Lagerelement
- 51b: Lagerelement
- 53: Lagerelement
- 53b: Lagerelement
- 55: Führungskörper
- 57: hervorstehender Abschnitt
- 59: Halteabschnitt
- 61: Kulisse
- 63: Betätigungskante
- 65: Überlastfeder
- 67: Klemmelement
- 69: Klemmkäfig
- 71: Klemmfeder
- 73: Betätigungseinrichtung

- 100: zweiflügelige Tür
- 101: Standflügel
- 103: Gangflügel

## Patentansprüche

1. Vorrichtung zur Schließfolgeregelung für eine zweiflügelige Tür (100) mit einem Standflügel (101) und einem Gangflügel (103), wobei der Gangflügel (103) mit einem einen Hebel (13a) aufweisenden Türschließer (11a) versehen ist, und wobei ein mit dem Hebel (13a) verbundener Gleitstein (15) in einer Gleitschiene (17a) geführt ist, der in der Gleitschiene (17a) in eine einer Öffnungsbewegung des Gangflügels (103) entsprechende Öffnungsrichtung und eine einer Schließbewegung des Gangflügels (103) entsprechende Schließrichtung bewegbar ist und zu Beginn der Öffnungsbewegung des Gangflügels (103) und am Ende der Schließbewegung des Gangflügels (103) jedoch jeweils eine gegenläufige Bewegung ausführt,
wobei die Vorrichtung aufweist:
eine zwischen einer eingefahrenen Position und einer ausgefahrenen Position verfahrbare Sperrstange (25),
einen Blockiermechanismus (27) zum Blockieren einer Einfahrbewegung der Sperrstange (25), um den Gangflügel (103) in einer Feststellposition festzustellen, wenn ein Öffnungswinkel des Standflügels (101) größer als ein vorbestimmter Grenzwinkel ist,
einen an der Sperrstange (25) befestigten Mitnehmer (29), der in einem Mitnahmezustand von dem Gleitstein (15) mitgenommen wird und in einem Freigabezustand von dem Gleitstein (15) entkoppelt ist, und
einen Steuerhebel (31) zum drehfesten Verbinden mit dem Hebel (13a) des Türschließers (11a), wobei der Steuerhebel (31) ausgebildet ist, während der Öffnungs- und Schließbewegung des Gangflügels (103) mit dem Hebel (13a) eine Drehbewegung auszuführen und bei der Schließbewegung des Gangflügels (103) aufgrund seiner Drehbewegung den Mitnehmer (29) an einem Umkehrpunkt des Gleitsteins (15) in seinen Freigabezustand zu versetzen, um den Mitnehmer (29) von dem Gleitstein (15) zu entkoppeln, sodass der Mitnehmer (29) am Umkehrpunkt des Gleitsteins (15) stehen bleibt, und wobei der Umkehrpunkt des Gleitsteins (15) der eingefahrenen Position der Sperrstange (25) entspricht, **dadurch gekennzeichnet, dass** der Mitnehmer (29) eine drehbar gelagerte Schaltwippe (33) aufweist, wobei der Steuerhebel (31) ausgebildet ist, bei der Schließbewegung des Gangflügels (103) aufgrund seiner Drehbewegung die Schaltwippe (33) am Umkehrpunkt des Gleitsteins (15) auszulenken, um den Mitnehmer (29) in den Freigabezustand zu versetzen.

2. Vorrichtung nach Anspruch 1,
**dadurch gekennzeichnet, dass** die Schaltwippe (33) einen Kontaktabschnitt (35) aufweist, wobei der Steuerhebel (31) ausgebildet ist, bei der Schließbewegung des Gangflügels (103) aufgrund seiner Drehbewegung den Kontaktabschnitt (35) am Umkehrpunkt des Gleitsteins (15) zum Auslenken der Schaltwippe (33) zu kontaktieren.

3. Vorrichtung nach Anspruch 2,
**dadurch gekennzeichnet, dass** der Kontaktabschnitt (35) oder der Steuerhebel (31) mit einem insbesondere federbelasteten Kontaktstift (37) versehen ist, wobei der Kontaktstift (37) und/oder der Steuerhebel (31) oder der Kontaktabschnitt (35) in ihrem Kontaktbereich eine Auslenkschräge (39) aufweisen.

4. Vorrichtung nach Anspruch 1,
**dadurch gekennzeichnet, dass** die Schaltwippe (33) und der Steuerhebel (31) jeweils einen Magneten (41a, 41b) aufweisen, die sich gegenseitig anziehen oder abstoßen, und die Schaltwippe (33) magnetisch ausgelenkt wird.

5. Vorrichtung nach Anspruch 1,
**gekennzeichnet durch** eine an der Schaltwippe (33) gelagerte Schenkelfeder (43), wobei die Schaltwippe (33) aufgrund einer Betätigung der Schenkelfeder (43) durch den Steuerhebel (31) ausgelenkt wird.

6. Vorrichtung nach einem der vorstehenden Ansprüche,
**dadurch gekennzeichnet, dass** die Schaltwippe (33) aufgrund der Schwerkraft und/oder durch eine Feder (45) in den Mitnahmezustand vorbelastet ist.

7. Vorrichtung nach einem der vorstehenden Ansprüche,
**dadurch gekennzeichnet, dass** die Schaltwippe (33) an ihrem freien Ende eine Anlaufschräge (47) zum Auslenken der Schaltwippe (33) aufweist.

8. Vorrichtung nach einem der vorstehenden Ansprüche,
**dadurch gekennzeichnet, dass** der Mitnehmer (29) einen Winkelbegrenzer (49) für die Schaltwippe (33) aufweist.

9. Vorrichtung nach einem der vorstehenden Ansprüche,
**dadurch gekennzeichnet, dass** der Hebel (13a) und der Steuerhebel (31) drehbar gelagert an dem Gleitstein (15) befestigt sind und/oder **dadurch gekennzeichnet, dass** der Gleitstein (15) bei der Öffnungsbewegung des Gangflügels (103) den Mitnehmer (29) am Umkehrpunkt mitnimmt.

10. Vorrichtung nach einem der vorstehenden Ansprüche,
**dadurch gekennzeichnet, dass** der Blockiermechanismus (27) ein Klemmelement (67) aufweist, welches dazu ausgebildet ist, zum Blockieren der Einfahrbewegung der Sperrstange (25) schräggestellt zu werden und mit der Sperrstange (25) zu verkanten und zum Lösen der blockierten Einfahrbewegung geradegestellt zu werden.

11. Vorrichtung nach einem der vorstehenden Ansprüche,
**gekennzeichnet durch** einen standflügelseitigen Mitnehmer (29b), der in einem Mitnahmezustand von einem standflügelseitigen Gleitstein (15b) mitgenommen wird und in einem Freigabezustand von dem standflügelseitigen Gleitstein (15b) entkoppelt ist,
eine Betätigungseinrichtung (73) zum Aufnehmen von Zugkräften, die mit dem standflügelseitigen Mitnehmer (29b) verbunden ist und die ausgebildet ist, den Blockiermechanismus (27) zu deaktivieren, wenn die Betätigungseinrichtung (73) auf Zug ist, und den Blockiermechanismus (27) zu aktivieren, wenn die Betätigungseinrichtung (73) nicht auf Zug ist,
einen standflügelseitigen Steuerhebel (31b) zum drehfesten Verbinden mit einem standflügelseitigen Hebel (13b) eines standflügelseitigen Türschließers (11b), wobei der standflügelseitige Steuerhebel (31b) ausgebildet ist, während der Öffnungs- und Schließbewegung des Standflügels (101) mit dem standflügelseitigen Hebel (13b) eine Drehbewegung auszuführen und bei der Öffnungsbewegung des Standflügels (101) aufgrund seiner Drehbewegung den standflügelseitigen Mitnehmer (29b) an einem Umkehrpunkt des standflügelseitigen Gleitsteins (15b) in seinen Freigabezustand zu versetzen, um den standflügelseitigen Mitnehmer (29b) von dem standflügelseitigen Gleitstein (15b) zu entkoppeln, sodass der standflügelseitige Mitnehmer (29b) am Umkehrpunkt des standflügelseitigen Gleitsteins (15b) stehen bleibt,
wobei die Betätigungseinrichtung (73) nicht auf Zug ist und der Blockiermechanismus (27) aktiviert ist, wenn der standflügelseitige Mitnehmer (29b) am Umkehrpunkt des standflügelseitigen Gleitsteins (15b) ist.

12. Türschließsystem, das einen Türschließer (11a) für einen Gangflügel (103) umfasst, der einen Hebel (13a), einen Gleitstein (15) zum Verbinden mit dem Hebel (13a) und eine Gleitschiene (17a) zum Führen des Gleitsteins (15) aufweist,
**gekennzeichnet durch** die Vorrichtung nach einem der vorstehenden Ansprüche.

13. Zweiflügelige Tür (100) mit einem Standflügel (101), einem Gangflügel (103) und einem Türschließer (11a) für den Gangflügel (103), der einen Hebel (13a), einen mit dem Hebel (13a) verbundenen Gleitstein (15) und eine Gleitschiene (17a) aufweist, in welcher der Gleitstein (15) geführt ist, **gekennzeichnet durch** die Vorrichtung nach einem der Ansprüche 1 bis 11.

14. Tür (100) nach Anspruch 13,
**dadurch gekennzeichnet, dass** die Gleitschiene (17a) einen in die Gleitschiene (17a) ragenden Vorsprung (19) zum Versetzen des Mitnehmers (29) in den Freigabezustand, insbesondere zum Auslenken der Schaltwippe (33), an der ausgefahrenen Position der Sperrstange (25) aufweist.

## Claims

1. Device for closing sequence control for a double-leaf door (100) having a passive leaf (101) and an active leaf (103), wherein the active leaf (103) is provided with a door closer (11a) having a lever (13a), and wherein a sliding block (15) connected to the lever (13a) is guided in a slide rail (17a) and can be moved in the slide rail (17a) in an opening direction corresponding to an opening movement of the active leaf (103) and a closing direction corresponding to a closing movement of the active leaf (103) but, at the beginning of the opening movement of the active leaf (103) and at the end of the closing movement of the active leaf (103), in each case performs an opposing movement,
wherein the device has:
a locking rod (25) which can be moved between a retracted position and an extended position;
a blocking mechanism (27) for blocking a retraction movement of the locking rod (25) in order to lock the active leaf (103) in a locking position when an opening angle of the passive leaf (101) is greater than a predetermined limit angle;
a driver (29) which is fastened to the locking rod (25) and which is driven along by the sliding block (15) in a driving state and is decoupled from the sliding block (15) in a release state, and
a control lever (31) for rotationally fixed connection to the lever (13a) of the door closer (11a), wherein the control lever (31) is designed, during the opening and
closing movement of the active leaf (103), to perform a rotational movement with the lever (13a) and, during the closing movement of the active leaf (103), as a result of its rotational movement, to move the driver (29) into its release state at a reversal point of the sliding block (15) in order to decouple the driver (29) from the sliding block (15), so that the driver (29) remains stationary at the reversal point of the sliding block (15), and wherein the reversal point of the sliding block (15) corresponds to the retracted position of the locking rod (25), **characterized in that** the driver (29) has a rotatably mounted rocker switch (33), wherein the control lever (31) is designed, during the closing movement of the active leaf (103), as a result of its rotational movement, to deflect the rocker switch (33) at the reversal point of the sliding block (15) in order to move the driver (29) into the release state.

2. Device according to Claim 1,
**characterized in that** the rocker switch (33) has a contact portion (35), wherein the control lever (31) is designed, during the closing movement of the active leaf (103), as a result of its rotational movement, to contact the contact portion (35) at the reversal point of the sliding block (15) in order to deflect the rocker switch (33).

3. Device according to Claim 2,
**characterized in that** the contact portion (35) or the control lever (31) is provided with an, in particular spring-loaded, contact pin (37), wherein the contact pin (37) and/or the control lever (31) or the contact portion (35) have a deflection bevel (39) in their contact region.

4. Device according to Claim 1,
**characterized in that** the rocker switch (33) and the control lever (31) each have a magnet (41a, 41b), which attract or repel each other, and the rocker switch (33) is deflected magnetically.

5. Device according to Claim 1,
**characterized by** a leg spring (43) mounted on the rocker switch (33), wherein the rocker switch (33) is deflected by the control lever (31) as a result of an actuation of the leg spring (43).

6. Device according to one of the preceding claims, **characterized in that** the rocker switch (33) is preloaded into the driving state as a result of gravity and/or by a spring (45).

7. Device according to one of the preceding claims, **characterized in that** the rocker switch (33) has a run-on bevel (47) at its free end for deflecting the rocker switch (33).

8. Device according to one of the preceding claims, **characterized in that** the driver (29) has an angle limiter (49) for the rocker switch (33).

9. Device according to one of the preceding claims, **characterized in that** the lever (13a) and the control lever (31) are fastened to the sliding block (15) in a rotatably mounted manner and/or **characterized in that**, during the opening movement of the active leaf (103), the sliding block (15) drives along the driver (29) at the reversal point.

10. Device according to one of the preceding claims, **characterized in that** the blocking mechanism (27) has a clamping element (67) which is designed to be inclined for blocking the retraction movement of the locking rod (25) and to be wedged with the locking rod (25) and to be straightened for releasing the blocked retraction movement.

11. Device according to one of the preceding claims, **characterized by** a passive-leaf-side driver (29b) which is driven along by a passive-leaf-side sliding block (15b) in a driving state and is decoupled from the passive-leaf-side sliding block (15b) in a release state, an actuating device (73) for absorbing tensile forces, which is connected to the passive-leaf-side driver (29b) and which is designed to deactivate the blocking mechanism (27) when the actuating device (73) is under tension, and to activate the blocking mechanism (27) when the actuating device (73) is not under tension,
a passive-leaf-side control lever (31b) for rotationally fixed connection to a passive-leaf-side lever (13b) of a passive-leaf-side door closer (11b), wherein the passive-leaf-side control lever (31b) is designed, during the opening and closing movement of the passive leaf (101), to perform a rotational movement with the passive-leaf-side lever (13b) and, during the opening movement of the passive leaf (101), as a result of its rotational movement, to move the passive-leaf-side driver (29b) into its release state at a reversal point of the passive-leaf-side sliding block (15b) in order to decouple the passive-leaf-side driver (29b) from the passive-leaf-side sliding block (15b) so that the passive-leaf-side driver (29b) remains stationary at the reversal point of the passive-leaf-side sliding block (15b),
wherein the actuating device (73) is not under tension and the blocking mechanism (27) is activated when the passive-leaf-side driver (29b) is at the reversal point of the passive-leaf-side sliding block (15b).

12. Door closing system which comprises a door closer (11a) for an active leaf (103), which has a lever (13a), a sliding block (15) for connecting to the lever (13a), and a slide rail (17a) for guiding the sliding block (15),
**characterized by** the device according to one of the preceding claims.

13. Double-leaf door (100) having a passive leaf (101), an active leaf (103) and a door closer (11a) for the active leaf (103), which has a lever (13a), a sliding block (15) connected to the lever (13a), and a slide rail (17a) in which the sliding block (15) is guided, **characterized by** the device according to one of Claims 1 to 11.

14. Door (100) according to Claim 13,
**characterized in that** the slide rail (17a) has a projection (19), which protrudes into the slide rail (17a), for moving the driver (29) into the release state, in particular for deflecting the rocker switch (33), at the extended position of the locking rod (25).

## Revendications

1. Dispositif de régulation de la séquence de fermeture d'une porte (100) à deux vantaux avec un vantail fixe (101) et un vantail mobile (103), le vantail mobile (103) étant pourvu d'un ferme-porte (11a) comportant un levier (13a), et un coulisseau (15) relié à un levier (13a) étant guidé dans une glissière (17a), lequel peut être déplacé dans la glissière (17a) dans une direction d'ouverture correspondant à un mouvement d'ouverture du vantail mobile (103) et dans une direction de fermeture correspondant à un mouvement de fermeture du vantail mobile (103) et exécute toutefois un mouvement en sens inverse au début du mouvement d'ouverture du vantail mobile (103) et à la fin du mouvement de fermeture du vantail mobile (103),
le dispositif comportant :
une tige de verrouillage (25) pouvant être déplacée entre une position rétractée et une position sortie,
un mécanisme de blocage (27) destiné à bloquer un mouvement de rétraction de la tige de verrouillage (25) pour immobiliser le vantail mobile (103) dans une position d'immobilisation lorsqu'un angle d'ouverture du vantail fixe (101) est plus grand qu'un angle limite prédéfini,
un entraîneur (29) fixé sur la tige de verrouillage (25), qui est entraîné par le coulisseau (15) dans un état d'entraînement et est découplé du coulisseau (15) dans un état de libération, et
un levier de commande (31) destiné à être relié de manière solidaire en rotation au levier (13a) du ferme-porte (11a), le levier de commande (31) étant réalisé pour exécuter un mouvement de rotation avec le levier (13a) pendant le mouvement d'ouverture et de fermeture du vantail mobile (103) et pour amener, en raison de son mouvement de rotation, l'entraîneur (29) sur un point d'inversion du coulisseau (15) dans son état de libération lors du mouvement de fermeture du vantail mobile (103), pour découpler l'entraîneur (29) du coulisseau (15) si bien que l'entraîneur (29) reste sur le point d'inversion du coulisseau (15), et le point d'inversion du coulisseau (15) correspondant à la position rétractée de la tige de verrouillage (25),
**caractérisé en ce que** l'entraîneur (29) comporte un commutateur à bascule (33) monté de manière à pouvoir tourner, le levier de commande (31) étant réalisé pour dévier le commutateur à bascule (33) sur le point d'inversion du coulisseau (15) en raison de son mouvement de rotation lors du mouvement de fermeture du vantail mobile (103) pour amener l'entraîneur (29) dans l'état de libération.

2. Dispositif selon la revendication 1,
**caractérisé en ce que** le commutateur à bascule (33) comporte une section de contact (35), le levier de commande (31) étant réalisé pour entrer en contact, en raison de son mouvement de rotation, avec la section de contact (35) sur le point d'inversion du coulisseau (15) pour dévier le commutateur à bascule (33) lors du mouvement de fermeture du vantail mobile (103).

3. Dispositif selon la revendication 2,
**caractérisé en ce que** la section de contact (35) ou le levier de commande (31) est pourvu(e) d'une broche de contact (37) contrainte en particulier par ressort, la broche de contact (37) et/ou le levier de commande (31) ou la section de contact (35) comportant un chanfrein de déviation (39) dans leur zone de contact.

4. Dispositif selon la revendication 1,
**caractérisé en ce que** le commutateur à bascule (33) et le levier de commande (31) comportent chacun un aimant (41a, 41b), les aimants s'attirant ou se repoussant mutuellement, et le commutateur à bascule (33) est dévié magnétiquement.

5. Dispositif selon la revendication 1,
**caractérisé par** un ressort à branches (43) monté sur le commutateur à bascule (33), le commutateur à bascule (33) étant dévié par le levier de commande (31) en raison d'un actionnement du ressort à branches (43).

6. Dispositif selon l'une des revendications précédentes,
**caractérisé en ce que** le commutateur à bascule (33) est précontraint dans l'état d'entraînement en raison de la gravité et/ou par un ressort (45).

7. Dispositif selon l'une des revendications précédentes,
**caractérisé en ce que** le commutateur à bascule (33) comporte sur son extrémité libre un chanfrein d'avancement (47) destiné à dévier le commutateur à bascule (33).

8. Dispositif selon l'une des revendications précédentes,
**caractérisé en ce que** l'entraîneur (29) comporte un limiteur d'angle (49) pour le commutateur à bascule (33).

9. Dispositif selon l'une des revendications précédentes,
**caractérisé en ce que** le levier (13a) et le levier de commande (31) sont fixés sur le coulisseau (15) de manière rotative et/ou **caractérisé en ce que** le coulisseau (15) entraîne l'entraîneur (29) sur le point d'inversion lors du mouvement d'ouverture du vantail mobile (103).

10. Dispositif selon l'une des revendications précédentes,
**caractérisé en ce que** le mécanisme de blocage (27) comporte un élément de serrage (67), lequel est réalisé pour être incliné pour bloquer le mouvement de rétraction de la tige de verrouillage (25) et pour être coincé avec la tige de verrouillage (25) et pour être redressé pour débloquer le mouvement de rétraction bloqué.

11. Dispositif selon l'une des revendications précédentes,
**caractérisé par** un entraîneur du côté du vantail fixe (29b), qui est entraîné par un coulisseau du côté du vantail fixe (15b) dans un état d'entraînement et qui est découplé du coulisseau du côté du vantail mobile (15b) dans un état de libération,
un système d'actionnement (73) destiné à absorber des forces de traction, qui est relié à l'entraîneur du côté du vantail mobile (29b) et qui est réalisé pour désactiver le mécanisme de blocage (27) lorsque le système d'actionnement (73) est sous tension et pour activer le mécanisme de blocage (27) lorsque le système d'actionnement (73) n'est pas sous tension,
un levier de commande du côté du vantail fixe (31b) destiné à être relié de manière solidaire en rotation à un levier du côté du vantail fixe (13b) d'un ferme-porte du côté du vantail fixe (11b), le levier de commande du côté du vantail fixe (31b) étant réalisé pour exécuter un mouvement de rotation avec le levier du côté du vantail fixe (13b) pendant le mouvement d'ouverture et de fermeture du vantail fixe (101) et pour amener, en raison de son mouvement de rotation, l'entraîneur du côté du vantail fixe (29b) sur un point d'inversion du coulisseau du côté du vantail fixe (15b) dans son état de libération lors du mouvement d'ouverture du vantail fixe (101) pour découpler l'entraîneur du côté du vantail fixe (29b) du coulisseau du côté du vantail fixe (15b) si bien que l'entraîneur du côté du vantail fixe (29b) reste sur le point d'inversion du coulisseau du côté du vantail fixe (15b),
le système d'actionnement (73) n'étant pas sous tension et le mécanisme de blocage (27) étant activé lorsque l'entraîneur du côté du vantail fixe (29b) est sur le point d'inversion du coulisseau du côté du vantail fixe (15b).

12. Système de fermeture de porte, qui comprend un ferme-porte (11a) pour un vantail mobile (103), qui comporte un levier (13a), un coulisseau (15) destiné à être relié au levier (13a) et une glissière (17a) destinée à guider le coulisseau (15),
**caractérisé par** le dispositif selon l'une des revendications précédentes.

13. Porte (100) à deux vantaux avec un vantail fixe (101), un vantail mobile (103) et un ferme-porte (11a) pour le vantail mobile (103), qui comporte un levier (13a), un coulisseau (15) relié au levier (13a) et une glissière (17a), dans laquelle le coulisseau (15) est guidé, **caractérisée par** le dispositif selon l'une des revendications 1 à 11.

14. Porte (100) selon la revendication 13, **caractérisée en ce que** la glissière (17a) comporte une partie faisant saillie (19) dépassant dans la glissière (17a) destinée à amener l'entraîneur (29) dans l'état de libération, en particulier pour dévier le commutateur à bascule (33), sur la position sortie de la tige de verrouillage (25).
